# FASCICULE DE BREVET EUROPEEN

(11) **EP 0 411 996 B1**
(45) Date de publication et mention de la délivrance du brevet: **14.12.1994**
(21) Numéro de dépôt: 90402167.2
(22) Date de dépôt: 27.07.1990
(51) Int. Cl.: F42C 15/44, F42C 15/184, F42C 9/16

(54) **Dispositif d'amorçage de chaîne pyrotechnique pour sous-munitions d'obus-cargo**
Zündvorrichtung einer Zündkette für Submunitionskörpern
Priming device for the pyrotechnic chain of subprojectiles

(30) Priorité: 01.08.1989 FR 8910338
(43) Date de publication de la demande: 06.02.1991
(73) Titulaire: GIAT Industries, F-78034 Versailles Cédex (FR)
(72) Inventeur: Chemiere, Patrice, F-18015 Bourges (FR); Dupuy, Jean-Paul, F-18000 Bourges (FR); Pascal, Alain, F-18110 St Eloy De Jy (FR)
(74) Mandataire: Célanie, Christian

(56) Documents cités:
- EP-A- 411 258
- EP-A- 0 284 923
- DE-A- 3 144 996
- FR-A- 2 606 136
- US-A- 3 780 660
- US-A- 3 786 759

## Description

Le domaine de la présente invention est celui des dispositifs d'amorçage pour sous-munitions d'obus cargo, en particulier pour grenades à effet anti-personnel et anti-véhicule larguées en grand nombre au dessus d'un objectif, selon la technique dite de "saturation". Un obus cargo est un obus dont la charge explosive habituelle a été remplacée par un grand nombre de sous-munitions ou sous-projectiles.

Dans la plupart des cas, les sous-munitions sont des grenades constituées par un corps de fragmentation cylindrique ayant un effet anti-personnel par projection d'éclats, et fermé à une extrémité par un revêtement de charge creuse permettant l'agression par le toit de véhicules légers ou faiblement blindés. L'autre extrémité du corps supporte le dispositif d'amorçage chargé d'initier la charge explosive contenue dans le corps.

Classiquement ces grenades sont empilées sur plusieurs colonnes à l'intérieur de l'obus cargo, le dispositif d'amorçage tourné vers le culot vient occuper l'espace laissé libre par le revêtement de la charge creuse de la grenade voisine, ou se loge dans une forme ménagée à cet effet dans le culot de l'obus cargo.

Les grenades sont ensuite éjectées et dispersées sur la trajectoire de l'obus lors d'une phase dite de dépotage, avec une vitesse de rotation autour de leur axe qui est voisine de la vitesse qu'avait l'obus au moment du dépotage.

La fonction technique principale du dispositif d'amorçage est de mettre à feu de façon aussi sûre que possible l'amorce de la charge principale de la sous-munition au moment de son impact, après un tir normal d'une part, et d'interdire cette mise à feu en cas de simples chocs ou manipulations d'autre part.

Il peut aussi inclure un dispositif propre à neutraliser, c'est à dire à empêcher toute mise à feu consécutive à une manipulation lorsque après un lancement normal la mise à feu ne s'est pas produite.

Les contraintes à respecter pour la solution du problème technique ci-dessus défini sont les suivantes:
- Il y a une contrainte de forme et de dimensions. Cette contrainte provient de la nécessité de loger le dispositif d'amorçage dans le cône de charge creuse de la sous-munition suivante comme expliqué plus haut,
- Il y a ensuite une contrainte de masse, le dispositif d'amorçage situé à l'arrière de la sous-munition doit être aussi léger que possible de façon que le centre de gravité de la sous-munition soit situé aussi en avant que possible, ce qui favorise la stabilité sur trajectoire,
- Il y a enfin une contrainte liée aux conditions de tir de l'obus cargo, essentiellement par la nécessité de résister à la très forte accélération reçue par cet obus au cours de sa phase de balistique intérieure.

Les brevets US4488488, WO8603828, EP0256320, US4612858 et FR2606136 décrivent différentes solutions pour les dispositifs d'amorçage de ce genre. De façon classique les systèmes d'amorçage décrits dans ces brevets comportent des mises à feu constituées par une amorce qu'un percuteur vient frapper au moment de l'impact sous l'effet de sa propre inertie.

La sûreté de mise à feu peut être complétée par un système d'autodestruction mis à feu de façon indépendante de la mise à feu principale et qui provoque l'autodestruction de la sous-munition par mise à feu de la charge principale après un certain délai.

L'interdiction de mise à feu en cas de choc ou de manipulation est assurée par des verrous qui ne sont levés que consécutivement à la rotation rapide de la sous-munition. L'exemple de réalisation le plus proche de l'invention est constitué par la troisième version du dispositif d'amorçage décrit dans le brevet US4612858.

De façon classique, ce dispositif d'amorçage comporte une amorce disposée dans un tiroir coulissant, qu'un percuteur vient frapper au moment de l'impact, mû par son inertie propre. La sûreté de mise à feu est complétée par une auto-destruction dont la mise à feu est provoquée par la rotation du sous-projectile.

L'interdiction de fonctionnement lors de simples manipulations ou chocs provient du fait qu'en position de stockage le tiroir est dans une position telle que l'amorce qu'il porte n'est pas en alignement avec le reste de la chaîne pyrotechnique et que le tiroir est maintenu dans cette position par le percuteur tant que ce dernier n'est pas en position armée.

Ce même ressort assure la neutralisation du système d'amorçage en amenant le tiroir dans une position désalignée et bloquée en cas de vitesse de rotation insuffisante ou de non percussion après impact.

Le système d'autodestruction comprend une amorce solidaire du tiroir et venant sous l'effet de la force centrifuge frapper un percuteur solidaire du corps du dispositif d'amorçage. Cette amorce initie à son tour une composition retardatrice disposée dans une rainure pratiquée sur une face d'un disque interposé entre le système d'initiation et la charge principale, et présentant dans l'axe du percuteur un relais d'amorçage pouvant être initié, soit par l'amorce principale, soit par la composition retardatrice.

Un évent, pratiqué latéralement dans le logement de l'amorce concutante et venant au regard de la composition retardatrice, permet son initiation.

Ce dispositif présente de nombreux inconvénients. On peut d'abord constater que toutes les sécurités de fonctionnement sont levées sous l'action de la force centrifuge seule, ce qui est pénalisant du point de vue de la sécurité.

Concernant le dispositif d'autodestruction on peut remarquer que le mode de chargement de la composition retardatrice est de mise en oeuvre malaisée. Il sera difficile d'obtenir une composition homogène, assurant une bonne régularité de combustion, et par la suite des délais qui soient reproductibles d'un dispositif d'amorçage à un autre.

Il sera également difficile de faire varier ces délais, le temps de combustion étant directement dépendant de la longueur du chargement, sauf à modifier cette longueur et donc le disque, ou à changer de composition.

On ne trouve pas non plus dans ce dispositif une interruption de chaîne pyrotechnique entre le relais d'amorçage et la composition retardatrice qui est un élément sensible, ce qui est un grave inconvénient sur le plan de la sécurité.

Dans le cas de coincement du tiroir porte amorce dans une position intermédiaire, sans que l'amorce du dispositif d'autodestruction soit initiée, le tiroir ne sera pas en position de neutralisation ; une initiation inopinée est alors possible consécutivement à une manipulation manuelle de la grenade après chute sur le terrain.

Enfin, ce dispositif d'amorçage est composé d'un grand nombre de pièces, ce qui en fait un ensemble coûteux. En particulier le corps est une pièce de fonderie complexe généralement fabriquée à partir d'un alliage de zinc et elle assure à la fois le logement des différentes pièces ainsi que la fixation et le maintien du dispositif d'amorçage sur le corps de la sous-munition.

Le brevet DE3144996 décrit un dispositif de sécurité et d'armement qui est destiné à équiper un projectile. Ce dispositif comporte un verrou disposé suivant une direction longitudinale du dispositif et qui s'efface sous l'action de l'accélération de départ du projectile.

L'amplitude de l'effacement de ce verrou ainsi que le délai pendant lequel il reste effacé est fonction des conditions de tir du projectile. Ainsi pour être opérationnel le verrou ne doit pouvoir s'écarter du rotor que pour des accélérations importantes. Lorsque les conditions de tir ne sont pas correctes, le verrou revient immobiliser le rotor et empêche son passage en position armée.

Lorsque la munition est dispersée au-dessus du terrain, elle n'est plus soumise qu'à l'accélération de la pesanteur qui est insuffisante pour assurer l'écartement d'un tel verrou qui est dimensionné pour détecter un tir effectué dans des conditions correctes (accélérations de l'ordre de 16.000 g).

L'invention vise donc un dispositif du type de celui décrit par le brevet US4612858, mais présentant de par sa conception et sa réalisation une sécurité accrue, ceci avec un nombre de pièces mécaniques réduit, tout en respectant les contraintes liées à ce genre de dispositifs, qui ont été explicitées plus haut. Elle vise enfin à réaliser un dispositif d'amorçage comportant des moyens d'autodestruction plus fiables et éventuellement amovibles, et des moyens de neutralisation fiables. Ledit document US 4.612.858 décrit les caractéristiques du préambule de la revendication 1.

L'invention a donc pour objet un dispositif d'amorçage de chaîne pyrotechnique pour sous-munition d'obus cargo comportant une charge explosive contenue dans une enveloppe, du type comportant :
- un tiroir porteur d'une amorce, mobile dans une rainure transversale d'un corps d'une position de sécurité dans laquelle l'amorce n'est pas alignée avec la suite de la chaîne pyrotechnique à une position armée dans laquelle l'alignement est réalisé,
- un premier percuteur mobile dans un alésage longitudinal et venant frapper l'amorce lors de l'impact de la sous-munition,
- au moins un moyen de blocage du tiroir dans sa position de sécurité,
- des moyens de neutralisation comprenant un obstacle qui, actionné par un ressort vient s'interposer sur le trajet du tiroir, caractérisé en ce qu'un deuxième percuteur est monté sur ledit tiroir,
- les moyens de neutralisation comprennent une gachette montée pivotante relativement au corps et maintenue par ledit ressort dans une position telle qu'une de ses extrémités constituant l'obstacle vient empêcher tout passage du tiroir à sa position armée dans le cas où ce dernier n'est pas venu prendre sa position armée après la chute de la sous-munition sur le sol de façon à empêcher tout passage ultérieur de ce dernier dans sa position armée, la gachette étant fixée apte à basculer contre l'action du ressort sous l'effet d'un mouvement de rotation axial de la sous-munition, ladite extrémité n'interdisant alors plus les mouvements du tiroir,
- ladite extrémité de ladite gachette constituant l'obstacle comporte en regard dudit deuxième percuteur un logement, dans lequel le deuxième percuteur pénètre en position de neutralisation.

Cette construction a l'avantage de bloquer le tiroir dans une position connue et d'empêcher l'amorçage de la chaîne principale d'une part et d'une éventuelle chaîne retard d'autre part.

En effet, dans le système proposé par l'art antérieur le plus proche, le dispositif de neutralisation exige un mouvement du tiroir amenant ce dernier dans une position de neutralisation, mouvement qui ne pourra pas intervenir si le tiroir est bloqué.

Le dispositif proposé par l'invention en interposant un obstacle mécanique sur la trajectoire du tiroir permet d'assurer une telle neutralisation quel que soit l'état des ressorts actionnant le tiroir.

Une telle disposition permet en outre d'éviter le stockage d'énergie à l'intérieur du dispositif. En effet, le ressort n'est pas maintenu en position bandée à l'intérieur du dispositif ; il n'est tendu que lors de la rotation de la sous-munition, ce qui diminue le risque de dégradation du ressort au cours des phases de stockage.

Dans une variante, le dispositif selon l'invention comporte un moyen d'autodestruction à retard constitué par une amorce , un cordeau retard, un relais d'amorçage et un percuteur monté sur le tiroir.

Une telle variante permet d'obtenir un retard de conception aisée puisque le cordeau est réalisé indépendamment du dispositif d'amorçage.

Selon d'autres caractéristiques :
- l'amorce est un inflammateur sensible à la percussion et le cordeau retard est relié à cet inflammateur par une cheminée ;
- le moyen d'autodestruction comporte deux pièces supports permettant son encliquetage sur le corps. Ce mode de réalisation permet de faciliter le montage du moyen d'autodestruction à retard sur le corps du dispositif d'amorçage. Il permet également d'utiliser des cordeaux de longueur différente avec le même montage du dispositif d'amorçage ;
- le logement présente une forme complémentaire de celle du deuxième percuteur de façon à réaliser un coincement de ce dernier s'il vient à pénétrer dans le logement.
- le premier moyen de blocage du tiroir comprend trois éléments alignés selon un axe fictif YY' parallèle à l'axe longitudinal XX' de la sous-munition, ces éléments étant une masselotte prenant appui dans un logement du corps pour bloquer le tiroir, un ressort guidé d'un côté sur une faible distance par un pion fixé au corps et ajusté de l'autre côté dans un alésage de la masselotte, et un évidement aménagé dans le corps tout autour de l'axe YY′.
- il comporte un deuxième moyen de blocage du tiroir qui est constitué par une collerette solidaire du percuteur et sur laquelle vient en appui un logement aménagé sur le tiroir, et en ce que les efforts aérodynamiques s'exerçant sur un ruban solidaire du percuteur provoquent la translation de ce dernier et la libération du tiroir, et en ce que lorsque le tiroir est immobilisé dans sa position de sécurité par le premier moyen de blocage, la collerette vient se loger dans une rainure portée par le tiroir, rainure empêchant toute translation du percuteur dans son alésage longitudinal.
- le percuteur comporte un alésage axial fermé par une rondelle, dans lequel coulisse une tige, comportant à une de ses extrémités un épaulement coopérant avec la rondelle pour extraire le percuteur, le mouvement de traction étant produit par le ruban fixé à l'extrémité libre de la tige.
- un masque métallique extérieur dont la forme intérieure épouse la forme extérieure du corps, le masque métallique étant fixé par un sertissage sur une gorge portée par l'enveloppe de la charge, et le corps étant maintenu en contact avec le masque par un disque de fermeture venant lui même en appui sur la charge.

D'autres caractéristiques et avantages apparaîtront à la lecture de la description suivante de modes de réalisation donnés à titre non limitatif en référence aux dessins sur lesquels:
La Figure 1 est une vue en coupe d'un obus cargo.
La Figure 2 représente une coupe longitudinale partielle de deux sous-munitions empilées montrant le système d'amorçage selon l'invention.
La Figure 3 représente une coupe transversale d'un premier mode de réalisation du dispositif, coupe réalisée selon le plan AA de la figure 2.
La Figure 4 représente une coupe de la sécurité d'accélération réalisée selon le plan EE de la figure 3.
La Figure 5 représente une coupe du système d'allumage selon le plan BB de la figure 2.
La Figure 6 est une coupe de la figure 3 suivant le plan CC.
La Figure 7 représente la même coupe que la figure 6, le percuteur étant en position armée.
La Figure 8 représente en coupe axiale un deuxième mode de réalisation du dispositif, coupe réalisée selon le plan DD de la figure 10.
La Figure 9 est une demi coupe du dispositif selon le plan FF de la figure 10 montrant la sécurité d'accélération.
La Figure 10 est une coupe transversale suivant le plan GG de la figure 12.
La Figure 11 est une coupe suivant les plans brisés HH de la figure 12.
La Figure 12 est une coupe axiale suivant le plan II de la figure 11.

Le système d'amorçage pour sous-munitions d'obus cargo 1 selon l'invention est destiné comme expliqué plus haut à être monté sur des sous-munitions 2, logées en grand nombre dans cet obus. Chaque sous-munition est conçue de telle sorte que le dispositif d'amorçage de l'une vienne se loger dans l'espace laissé libre à l'interieur du revêtement de la charge creuse de la sous-munition suivante. Le détail de ce logement est représenté sur la figure 1 sur laquelle on voit le revêtement 3 de charge creuse d'une sous-munition comportant une charge explosive 4, revêtement à l'intérieur duquel vient se loger le dispositif d'amorçage 5 de la sous-munition voisine. Cette figure est destinée à illustrer l'arrangement classique des sous-munitions 2 dans l'obus, le système d'amorçage étant orienté vers le culot 6 de l'obus.

Comme le montre la figure 2, le dispositif d'amorçage selon l'invention, représenté en position de sécurité, se compose d'un corps 7, disposé à l'intérieur d'un masque métallique 44 réalisé, en tôle emboutie et dont le profil interne épouse le profil externe du corps 7.

Le masque 44 coiffe ainsi le corps 7 qui supporte l'ensemble des moyens d'amorçage, le corps étant maintenu en contact avec le masque par un disque de fermeture 13 venant lui même en appui sur la charge explosive 4.

La solidarisation du masque portant le dispositif d'amorçage avec la charge explosive s'effectue au moyen d'un sertissage annulaire 45 sur l'enveloppe métallique 47 de la charge (voir Figure 7) mais tout autre mode de liaison serait envisageable. Le masque constitue un renfort du corps et permet un dimensionnement de celui-ci autorisant l'emploi de matières plastiques. En effet les efforts transmis lors des mouvements de la sous munitions par les pièces constituant le dispositif d'amorçage selon l'invention seront absorbés par le masque dont la rigidité est suffisante. On évite ainsi d'avoir recours à une fonderie de profil complexe pour réaliser le dispositif d'amorçage.

A l'intérieur du corps 7 est aménagée une rainure transversale 48 à l'intérieur de laquelle est monté coulissant un tiroir 8, portant une amorce 9. Le tiroir est poussé dans sa rainure par un ressort de compression 10 prenant appui d'un côté sur une extrémité 11 d'un évidement aménagé dans le tiroir et de l'autre sur un ergot 12 du disque de fermeture 13 du corps 7.

Le corps comporte également un alésage longitudinal 49 à l'intérieur duquel est monté coulissant un percuteur 16.

Ce dernier comporte un alésage axial 50 à l'intérieur duquel est disposée une tige coulissante 32, cette dernière porte un épaulement 35 destiné à venir en butée sur une rondelle 36 rendue solidaire du percuteur 16 par sertissage.

Un ruban textile 31 est lié à la tige télescopique 32 au moyen d'une rondelle 33 maintenue par un sertissage 34.

Le percuteur porte également une collerette 15 qui vient se loger lorsque le dispositif est en position de sécurité dans une rainure 14 du tiroir 8, qui immobilise ainsi le percuteur en translation.

Les figures 3 et 4 montrent un premier moyen de blocage constitué par une masselotte 18, prenant appui dans un logement 29 du corps 7 et sur une empreinte 46 réalisée sur le tiroir de façon à bloquer ce dernier (fig 3). La masselotte est maintenue en position par un ressort de compression 19, ajusté d'un côté dans un alésage borgne de la masselotte 18 et guidé de l'autre côté sur une faible longueur par un pion 20 solidaire du corps 7.

De façon classique, ce verrou est conçu de manière à ne fonctionner que lors d'accélérations et de courses de la masselotte suffisantes (accélération de l'ordre de 900 g), cela afin de se prémunir contre les déverrouillages accidentels consécutifs à des manipulations brutales ou à des chutes durant les périodes de stockage ou de manutentions.

On remarquera que la masselotte 18, le ressort 19 et le pion 20 sont alignés selon un axe YY′ parallèle à l'axe longitudinal XX′ de la sous-munition et au vecteur accélération du projectile au départ du coup. Un évidement 30 est aménagé dans le corps 7 tout autour de l'axe YY' (voir Figure 5), la fonction de cet évidement sera explicitée ci-après.

Ainsi avant le tir de l'obus cargo, toute translation du tiroir est interdite par le moyen de blocage.

Lorsque ce dernier est effacé et que les sous-projectiles ne sont plus dans l'obus cargo (en effet dans ce dernier cas le tiroir ne peut passer en position armée en raison de son appui sur le revêtement de la charge creuse de la sous-munition voisine), une translation limitée du tiroir est possible jusqu'à l'appui du logement 17 aménagé dans le tiroir sur la collerette 15 qui constitue ainsi un deuxième moyen de blocage du tiroir.

Le tiroir est alors encore immobilisé dans une position de sécurité mais la collerette 15 se trouve dégagée de la rainure 14, autorisant une translation du percuteur.

Le tiroir 8 porte un pion 38 (figure 3) poussé par un ressort 39, destiné à venir s'engager dans un trou 40 du corps 7 de façon à assurer le verrouillage du tiroir en position armée.

Sur les figures 3, 5 et 6 on a une représentation d'un dispositif d'auto-destruction comprenant un percuteur 24 solidaire du tiroir 8, et un ensemble retardateur se composant d'une amorce 21 et d'un relais d'amorçage 22, sertis sur un cordeau souple à retard 23.

Le dispositif d'amorçage selon l'invention comporte également un moyen de neutralisation comprenant une gâchette centrifuge 25 maintenue dans la position de sécurité représentée figure 3 par un ressort de torsion 26 et venant loger son extrémité libre 51 entre le percuteur 24 et l'amorce 21 du système retard, réalisant ainsi un obstacle empêchant tout passage du tiroir dans sa position armée. La gachette porte à son extrémité libre 51 en regard du percuteur 24 un logement 43 dont la fonction sera explicitée ci-après.

L'ensemble retardateur est fixé à l'extérieur du corps 7 par des pièces-support 27 et 28 rendues solidaires du corps 8 au moyen d'un encliquetage non représenté (voir Figures 3, 5 et 6).

Le fonctionnement du dispositif est le suivant:
Au départ du coup, l'obus subit une accélération et une mise en rotation. Par inertie, la masselotte 18 comprime alors le ressort 19 suivant l'axe YY′ et se retrouve dans l'évidement 30. La rotation du projectile engendrant une force centrifuge, la masselotte 18 est désaxée et coincée en travers de l'évidement 30.

Ce désaxement est favorisé par le faible diamètre du ressort 19 et par le fait que le pion 20 très court, n'offre pratiquement aucun guidage. Le tiroir 8 n'est plus lié au corps par la masselotte 18 et peut alors coulisser légèrement, dans la limite permise par le logement 17 du percuteur 16 et par l'appui du tiroir sur le revêtement du sous-projectile voisin.

La masselotte 18 ne peut par suite de son désaxement reprendre sa place même une fois la phase d'accélération terminée.

On remarquera que l'évidement 30 étant libre sur 360° par rapport à l'axe YY′ (voir Figure 5), la masselotte 18 se trouvera piégée quelle que soit l'orientation de la sous-munition dans l'obus, aucune indexation sous-munition/obus n'est donc plus nécessaire lors du montage, ce qui simplifie l'intégration des sous-munitions dans l'obus cargo.

Lors du dépotage, les sous-munitions sont éjectées hors de l'obus avec une vitesse de rotation autour de leur axe sensiblement égale à celle de l'obus au moment dudit dépotage.

La force centrifuge provoque l'écartement de la gachette 25, ainsi que la translation du tiroir 8 poussé par le ressort 10, la collerette 15 est alors dégagée de la rainure 14, et le percuteur libre de se translater.

Il est à noter que l'extraction du percuteur 16 n'est pas instantanée, mais n'intervient qu'une fois le ruban 31 déployé et la tige 32 sortie de son logement (Figure 7). Ce délai d'armement permet d'éviter lors du dépotage que deux sous-munitions en se heurtant ne fonctionnent de manière inopinée.

Le ruban 31 (fig 7) se déploie et tire la tige télescopique 32 qui vient en butée sur la rondelle 36, puis extrait le percuteur 16 de son logement 17.

Le tiroir passe alors en position armée et dans le même temps, le percuteur 24 initie le dispositif d'auto-destruction, le tiroir est verrouillé par le pion 38 engagé dans le trou 40.

Le positionnement de l'amorce 9 est assuré par l'ergot 12 sur lequel vient en butée l'extrémité 37 du logement de ressort 10.

Au cours de la descente:
- l'attitude de la sous-munition est contrôlée par le ruban 31 dont l'efficacité est renforcée par la tige télescopique 32 qui permet de reculer le point d'application de la force de freinage engendrée par le ruban 31 et d'augmenter le couple anti-basculement.
- la rotation de la sous-munition est freinée par un dispositif aérodynamique du type connu, non représenté (par exemple des ailettes solidaires du corps de la sous-munition). La vitesse de rotation décroît et avec elle la force centrifuge maintenant la gâchette.

A l'impact, la sous-munition touche l'objectif du côté de la charge creuse et subit en même temps une très forte décélération. Par inertie le percuteur 16 vient frapper et initier l'amorce 9 et par suite la charge creuse 4.

Si toutefois la sous-munition voit sa chute freinée progressivement, par exemple par des branchages retenant le ruban 31, l'initiation de la charge est néanmoins assurée par le dispositif d'auto-destruction.

L'amorce 21 a allumé le cordeau à retard 23 qui initiera l'amorce 9 au moyen du relais d'amorçage 22 et au travers de deux évidements 41 et 42 pratiqués respectivement dans le tiroir 8 et le corps 7 (FIG 7).

On remarquera que la séquence d'autodestruction débute au moment du passage du dispositif d'amorçage en position armée et se poursuit ensuite, quelles que soient les conditions d'environnement rencontrées par la sous-munition au cours de sa chute, ce qui constitue un gage de fiabilité.

On remarquera aussi que cette auto-destruction ne peut initier la charge principale que si le tiroir 8 est en position armée, l'évidement 41 étant alors en regard de l'évidement 42.

Dans le cas contraire, l'amorce 9 étant désalignée, le fonctionnement du relais 22 sera sans conséquences sur la charge principale, ce qui est intéressant du point de vue sécurité.

De plus, si pour une raison quelconque le tiroir 8 ne pouvait coulisser et donc l'armement se réaliser, la sous-munition se trouverait au sol, tous moyens de blocages hors service et toute personne la manipulant pourrait alors décoincer le tiroir 8 et entraîner la percussion du retard.

Un tel inconvénient est évité grâce au moyen de neutralisation proposé par l'invention. En effet lorsque la rotation du sous-projectile est terminée, la gachette 25 poussée par son ressort 26 reprend la position de sécurité représentée figure 3. Dans ce cas elle limite les mouvements du tiroir 8 en l'empêchant de venir en position armée et d'initier le retard.

Il est possible de donner au logement 43 et à la gachette 25 une forme telle que le retour de cette dernière en position de sécurité soit possible quelle que soit la position intermédiaire entre la position de stockage et la position armée adoptée par le tiroir porte amorce.

La forme du logement 43 est complémentaire de celle du percuteur 24 de façon à réaliser, en cas de déplacement du tiroir amenant ce percuteur à l'intérieur du logement 43, un coincement irréversible de ces éléments, ce qui augmente la sûreté du dispositif lors de manipulations ultérieures.

Les figures 8 à 12 présentent un deuxième mode de réalisation du dispositif d'amorçage selon l'invention, dans lequel les éléments analogues à ceux décrits précédemment ont les mêmes repères numériques.

Dans ce mode particulier de réalisation le corps 7 est une fonderie d'un alliage de zinc (Zamac) réalisée par exemple par le procédé de la cire perdue.

Il comporte comme précédemment un tiroir 8 disposé dans une rainure transversale 48 du corps 7, et maintenu par un disque de fermeture 13 rendu solidaire du corps 7 par un moyen de fixation non représenté (vis ou rivets).

Le tiroir est pousse par le ressort 10 qui prend appui d'un côté sur un ergot 12 du disque 13.

Dans ce cas particulier et pour des commodités de montage, le ressort 10 est disposé sur une tige 52 qui permet de le comprimer pour le mettre en place dans son logement, une rondelle fendue 53 est introduite entre le ressort 10 et la tête de la tige 52 par une ouverture 54 du disque 13. Cette rondelle vient ainsi solidariser la tige 52 et le tiroir 8.

Le percuteur 16 est monté coulissant dans l'alésage longitudinal 49, dans cette variante il ne comporte pas de tige télescopique, mais porte le ruban textile 31 fixé au moyen d'une rondelle 33 maintenue par un sertissage 34.

La colerette 15 du percuteur 16 vient se loger dans la rainure 14 du tiroir 8 qui immobilise ainsi le percuteur en translation.

Un cerclage acier 55 reçoit le système d'amorçage et en est rendu solidaire par des moyens de liaison transversaux non représentés (vis ou rivets), il permet de rendre solidaire le système d'amorçage du corps de la charge (non représenté ici) au moyen d'un sertissage annulaire analogue au sertissage 45 représenté figures 6 et 7.

Les ailettes de freinage en rotation 56 sont repliées sur le cerclage 55 et soudées sur celui-ci par une de leurs extrémités.

Dans ce mode particulier de réalisation le verrouillage du tiroir en position armée est assuré par un plongeur 57 monté coulissant dans un logement 58 du corps 7 et poussé par un ressort.

Quand le tiroir est en position armée, l'ergot 12 vient en butée sur l'extrémité 37 du logement de ressort 10, le plongeur venant dans le logement 17.

Ce plongeur est maintenu par un couvercle 59 en matière plastique qui est en appui sur une face plane du corps 7 et rendu solidaire de celui-ci par des rivets (non représentés).

Le couvercle 59 porte également le pion 20 qui assure le guidage du ressort 19 de la masselotte 18 (voir figure 9), cette masselotte constitue le premier moyen de blocage du tiroir 8 comme cela a déjà été décrit pour le premier mode de réalisation.

Les figures 10, 11 et 12 montrent le dispositif d'auto-destruction qui comprend comme précédemment un percuteur 24 solidaire du tiroir 8, et un ensemble retardateur se composant d'une amorce 21, d'un relais d'amorçage 22 et d'un cordeau souple à retard 23 (voir figures 11 et 12).

Dans ce mode particulier de réalisation l'amorce est un inflammateur sensible à la percussion qui n'est pas solidaire du cordeau à retard mais qui se trouve fixé sur le corps 7 en regard du percuteur 24. Une cheminée 60, aménagée dans le corps 7, relie l'inflammateur au cordeau à retard 23.

Une telle disposition permet d'utiliser un cordeau de longueur réduite et ne présentant qu'une seule courbure ce qui facilite sa mise en place sur le corps 7 par simple ajustement à l'intérieur des alésages transversaux parallèles 61 et 62, et garantit la fiabilité de transmission.

Les flammes produites par l'initiation de l'inflammateur seront guidées par la cheminée 60 et viendront initier le cordeau retard 23 au moyen d'une composition d'allumage 63 sensible à la chaleur ou à la flamme (par exemple un mélange connu de Zirconium et de chromate de Baryum).

Le relais d'amorçage 22 initiera l'amorce 9 au travers des évidements 41 (sur le tiroir 8) et 42 (sur le corps 7), et cela uniquement si le tiroir 8 se trouve en position armée (figure 11).

Le moyen de neutralisation (figure 10) est comme précédemment constitué par la gachette centrifuge 25 maintenue dans la position de sécurité par le ressort de torsion 26, dans ce mode particulier de réalisation la gachette comporte à son extrémité un logement, mais il ne présente pas une forme complémentaire de celle du percuteur 24 et ne permet pas de réaliser un coincement de ce dernier.

## Revendications

1. Dispositif d'amorçage (5) de chaîne pyrotechnique pour sous-munition d'obus cargo comportant une charge explosive (4) contenue dans une enveloppe (47), du type comportant :
- un tiroir (8) porteur d'une amorce (9), mobile dans une rainure transversale (48) d'un corps (7) d'une position de sécurité dans laquelle l'amorce (9) n'est pas alignée avec la suite de la chaîne pyrotechnique à une position armée dans laquelle l'alignement est réalisé,
- un premier percuteur (16) mobile dans un alésage longitudinal (49) et venant frapper l'amorce (9) lors de l'impact de la sous-munition,
- au moins un moyen de blocage du tiroir dans sa position de sécurité,
- des moyens de neutralisation comprenant un obstacle qui, actionné par un ressort (26), vient s'interposer sur le trajet du tiroir (8), caractérisé en ce qu'un deuxième percuteur (24) est monté sur ledit tiroir (8),
- les moyens de neutralisation comprennent une gâchette (25) montée pivotante relativement au corps (7) et maintenue par ledit ressort (26) dans une position telle qu'une de ses extrémités (51) constituant l'obstacle vient empêcher tout passage du tiroir à sa position armée dans le cas où ce dernier n'est pas venu prendre sa position armée après la chute de la sous-munition sur le sol de façon à empêcher tout passage ultérieur de ce dernier dans sa position armée, la gâchette (25) étant fixée apte à basculer contre l'action du ressort (26) sous l'effet d'un mouvement de rotation axial de la sous-munition, ladite extrémité (51) n'interdisant alors plus les mouvements du tiroir,
- ladite extrémité (51) de ladite gâchette (25) constituant l'obstacle comporte en regard dudit deuxième percuteur (24) un logement (43), dans lequel le deuxième percuteur (24) pénètre en position de neutralisation.

2. Dispositif selon la revendication 1, caractérisé en ce qu'il comporte un moyen d'autodestruction à retard constitué par une amorce (21), un cordeau retard (23), un relais d'amorçage (22) et le second percuteur (24) monté sur le tiroir (8).

3. Dispositif selon la revendication 2, caractérisé en ce que l'amorce (21) est un inflammateur sensible à la percussion et en ce que le cordeau retard est relié à cet inflammateur par une cheminée (60).

4. Dispositif selon la revendication 2, caractérisé en ce que le moyen d'autodestruction comporte deux pièces supports (27, 28) permettant son encliquetage sur le corps (7).

5. Dispositif selon une des revendications 1 à 4, caractérisé en ce que le logement (43) présente une forme complémentaire de celle du deuxième percuteur (24) de façon à réaliser un coincement de ce dernier s'il vient à pénétrer dans le logement (43).

6. Dispositif selon une des revendications 1 à 5, caractérisé en ce que le premier moyen de blocage du tiroir comprend trois éléments alignés selon un axe fictif YY' parallèle à l'axe longitudinal XX' de la sous-munition, ces éléments étant une masselotte (18) prenant appui dans un logement (29) du corps (7) pour bloquer le tiroir (8), un ressort (19) guidé d'un côté sur une faible distance par un pion (20) fixé au corps et ajusté de l'autre côté dans un alésage de la masselotte (18), et un évidement (30) aménagé dans le corps (7) tout autour de l'axe YY'.

7. Dispositif selon une des revendications 1 à 6, caractérisé en ce qu'il comporte un deuxième moyen de blocage du tiroir, ce deuxième moyen étant constitué par une collerette (15) solidaire du percuteur (16) et sur laquelle vient en appui un logement (17) aménagé sur le tiroir (8), et en ce que les efforts aérodynamiques s'exerçant sur un ruban (31) solidaire du percuteur (16) provoquent la translation de ce dernier et la libération du tiroir (8), et en ce que lorsque le tiroir est immobilisé dans sa position de sécurité par le premier moyen de blocage, la collerette (15) vient se loger dans une rainure (14) portée par le tiroir, rainure empêchant toute translation du percuteur dans son alésage longitudinal (49).

8. Dispositif selon une des revendications 1 à 7, caractérisée en ce que le percuteur (16) comporte un alésage axial (50) fermé par une rondelle (36), dans lequel coulisse une tige (32) coopérant avec la rondelle (36) pour extraire le percuteur (16), le mouvement de traction étant produit par le ruban (31) fixé à l'extrémité libre de la tige (32).

9. Dispositif d'amorçage selon l'une des revendications 1 à 8, caractérisé en ce qu'il comporte un masque métallique extérieur (44) dont la forme intérieure épouse la forme extérieure du corps (7), le masque métallique étant fixé par un sertissage (45) sur une gorge portée par l'enveloppe (47) de la charge (4), et le corps étant maintenu en contact avec le masque par un disque de fermeture (13) venant lui même en appui sur la charge (4).

## Claims

1. Priming system (5) of a pyrotechnic chain for a submunition of a cargo shell comprising an explosive charge (4) contained in a casing (47), of the type comprising:
- a slide mechanism (8) Carrying a primer (9), the slide moving in a transverse groove (48) of a body (7) between a safety position in which the primer (9) is not aligned with the Continuation of the pyrotechnic chain and an armed position in which alignment is achieved;
- a first firing pin (16) that moves in a longitudinal bore (49) and strikes the primer (9) at the time of impact of the submunition;
- at least one device for immobilising the slide in its safety position;
- a disarming system comprising an obstacle which, under the action of a spring (26), moves into the path of the slide (8), characterised in that a second striking pin (24) is mounted on the said slide (8);
- a disarming system Comprising a trigger (25) pivotally mounted relative to the body (7) and held by the said spring (26) in a position such that one of its ends (51) Constituting the obstacle prevents any movement of the slide to its armed position if the said slide has not moved to its armed position after the submunition has struck the ground so as to prevent any subsequent movement of the said slide into its armed position, the trigger (25) being attached so as to swing against the action of the spring (26) under the effect of a movement of axial rotation of the submunition, the said end (51) then no longer preventing the movements of the slide;
- the said end (51) of the said trigger (25) constituting the obstacle comprises opposite the said second striking pin (24) a housing (43), into which the second striking pin (24) penetrates in the disarming position.

2. Device according to claim 1, characterised in that it comprises a delayed self-destruct mechanism consisting of a primer (21), a delay cord (23), a secondary priming system (22) and the second striking pin (24) mounted on the slide (8).

3. Device according to claim 2, characterised in that the primer (21) is a percussion-sensitive inflammatory device and in that the delay cord is connected to this inflammatory device through a passage (60).

4. Device according to claim 2, characterised in that the self-destruct mechanism comprises two support brackets (27, 28) whereby it snaps on the body (7).

5. Device according to one of the claims 1-4, characterised in that the housing (43) has a shape matching that of the second striking pin (24) such that the said striking pin will be trapped if it penetrates into the housing (43).

6. Device according to one of the claims 1-5, characterised in that the first means of blocking the slide comprises three parts aligned along a notional axis YY' parallel to the longitudinal axis XX' of the submunition, these parts being a weight (18) bearing in a recess (29) of the body (7) to block the slide (8), a spring (19) guided on one side over a short distance by a pin (20) attached to the body and fitting at the other side into a bore in the weight (18) and an opening (30) made in the body (7) around the axis YY'.

7. Device according to one of the claims 1-6, characterised in that it comprises a second means of blocking the slide, this second means consisting of a collar (15) attached to the striking pin (16) and upon which bears a recess (17) made in the slide (8), and in that the aerodynamic forces exerted on a tape (31) attached to the striking pin (16) causes the said pin to move in translation and release the slide (8), and in that when the slide is immobilised in its safety position by the first means of blocking, the collar (15) enters a groove (14) made in the slide, preventing any translation movement of the striking pin in its longitudinal bore (49).

8. Device according to one of the claims 1-7, characterised in that the striking pin (16) comprises an axial bore (50) closed off by a washer (36), in which slider a rod (32) which together with the washer (36) can extract the striking pin (16), the traction movement being produced by the tape (31) attached to the free end of the rod (32).

9. Priming device according to one of the claims 1-8, characterised in that it comprises an external metal mask (44) the internal shape of which matches the external shape of the body (7), the metal mask being attached by crimping (45) on a groove in the casing (47) of the shell (4), and the body being maintained in contact with the mask by a closure disc (13) which itself bears on the shell (4).

## Patentansprüche

1. Zündvorrichtung (5) einer Zündkette für Submunitionskörper von Transport-Geschossen, mit einer in einem Mantel (47) angeordneten Sprengladung (4), bestehend aus:
- einem Einschub (8) mit einer Zündkapsel (9), der in einer Querrille (48) eines Körpers (7) von einer Sicherheitsposition, in der die Zündkapsel (9) nicht mit der Zündkette ausgerichtet ist, in eine entsicherte Position, in der die Ausrichtung erfolgt ist, verschoben werden kann,
- einem ersten, in einer Längsbohrung (49) beweglich angeordneten Schlagbolzen (16), der die Zündkapsel (9) beim Aufschlag des Submunitionskörpers anschlägt,
- mindestens einem Blockiermittel des Einschubs in seiner Sicherheitsposition,
- Neutralisierungsmitteln mit einem Hindernis, das nach Betätigung durch eine Feder (26) den Weg des Einschubs (8) versperrt, dadurch gekennzeichnet, daß auf dem besagten Einschub (8) ein zweiter Schlagbolzen (24) angordnet ist,
- die Neutralisierungsmittel einen Drücker (25) aufweisen, der im Verhältnis zum Körper (7) schwenkbar montiert ist und von der besagten Feder (26) in einer derartigen Position festgehalten wird, daß eines seiner das Hindernis bildenden Enden (51) jeglichen Übergang des Einschubs in seine entsicherte Position verhindert, wenn letzterer seine entsicherte Position nicht nach dem Herunterfallen des Submunitionskörpers auf den Boden eingenommen hat, so daß jeglicher spätere Übergang in seine entsicherte Position verhindert wird, wobei der Drücker (25) so befestigt ist, daß er gegen die Aktion der Feder (26) unter der Auswirkung einer axialen Drehbewegung des Submunitionskörpers ausschwenken kann, wobei das besagte Ende (51) dann nicht mehr die Bewegungen des Einschubs verhindert,
- das besagte Ende (51) des besagten Drückers (25) eine Aufnahme (43) gegenüber dem besagten zweiten Schlagbolzen (24) aufweist, in die der zweite Schlagbolzen (24) in Neutralisierungsposition eindringt.

2. Vorrichtung nach Anspruch 1, dadurch gekennzeichnet, daß sie ein verzögertes Selbstzerstörungsmittel, bestehend aus einer Zündkapsel (21), einem Verzögerungskabel (23), einem Zündrelais (22) und einen auf dem Einschub (8) montierten Schlagbolzen (24) aufweist.

3. Vorrichtung nach Anspruch 2, dadurch gekennzeichnet, daß die Zündkapsel (21) ein stoßempfindlicher Zünder und das Verzögerungskabel mittels eines Schachts an diesen Zünder angeschlossen ist.

4. Vorrichtung nach Anspruch 2, dadurch gekennzeichnet, daß das Selbstzerstörungsmittel zwei Trägerteile (27, 28) umfaßt, mit denen es auf den Körper (7) aufgeklemmt werden kann.

5. Vorrichtung nach einem der Ansprüche 1 bis 4, dadurch gekennzeichnet, daß die Aufnahme (43) eine die Form des zweiten Schlagbolzens (24) ergänzende Form aufweist, so daß er eingeklemmt wird, wenn er in die Aufnahme (43) eintritt.

6. Vorrichtung nach einem der Ansprüche 1 bis 5, dadurch gekennzeichnet, daß das erste Blockiermittel drei Elemente umfaßt, die nach einer fiktiven Achse YY' parallel zur Längsachse XX' der Submunition ausgerichtet sind. Diese Elemente sind ein Schlagbolzen (18), der sich in einer Aufnahme (29) des Körpers (7) abstützt, um den Einschub (8) zu blockieren, eine Feder (19), die auf einer Seite über einen kurzen Abstand von einem am Körper befestigten Ansatzstück (20) und auf der anderen Seite in einer Bohrung des Schlagbolzens (18) geführt wird, und eine im Körper (7) um die Achse YY' herum vorgesehene Aussparung (30).

7. Vorrichtung nach einem der Ansprüche 1 bis 6, dadurch gekennzeichnet, daß sie ein zweites Blockiermittel des Einschubs aufweist, bestehend aus einem am Schlagbolzen (16) befestigten Kragen (15), auf den sich eine am Einschub (8) vorgesehene Aufnahme (17) abstützt, und daß die auf einen am Schlagbolzen (16) befestigten Streifen (31) ausgeübten aerodynamischen Kräfte die Translation dieses Schlagbolzens und das Freisetzen des Einschubs (8) bewirken, und daß, wenn der Einschub vom ersten Blockiermittel in seiner Sicherheitsposition immobilisiert ist, der Kragen (15) in eine Rille (14) des Einschubs einfaßt, die jegliche Translation des Schlagbolzens in seiner Längsbohrung (49) verhindert.

8. Vorrichtung nach einem der Ansprüche 1 bis 7, dadurch gekennzeichnet, daß der Schlagbolzen (16) eine von einer Scheibe (36) geschlossene Axialbohrung (50) aufweist, in der eine Stange gleitet (32), die gemeinsam mit der Scheibe (36) den Schlagbolzen (16) herauszieht, wobei die Zugbewegung durch den am freien Ende der Stange (32) befestigten Streifen (31) erzeugt wird.

9. Zündvorrichtung nach einem der Ansprüche 1 bis 8, dadurch gekennzeichnet, daß sie eine externe Metallmaske (44) aufweist, deren Innenform die Aussenform des Körpers (7) annimmt, wobei die Metallmaske mittels einer Quetschverbindung (45) auf einem Hals des Mantels (47 der Ladung (4) befestigt ist, und wobei der Körper mittels einer sich auf der Ladung (4) abstützenden Verschlußscheibe (13) mit der Maske in Verbindung gehalten wird.
